# EUROPÄISCHE PATENTSCHRIFT

(11) **EP 1 728 760 B1**
(45) Veröffentlichungstag und Bekanntmachung des Hinweises auf die Patenterteilung: **16.09.2009**
(21) Anmeldenummer: 06006260.1
(22) Anmeldetag: 27.03.2006
(51) Int. Cl.: B67D 5/34, B67D 5/60, B65D 88/12

(54) **Tankcontainersteuerung**
Control device for a tank container
Dispositif de commande pour un conteneur-citerne

(30) Priorität: 31.05.2005 DE 202005008492 U
(43) Veröffentlichungstag der Anmeldung: 06.12.2006
(73) Patentinhaber: WEW Westerwälder Eisenwerk GmbH, 57586 Weitefeld (DE)
(72) Erfinder: de Vries, Jan-Gerhard, 57548 Kirchen-Wingendorf (DE)
(74) Vertreter: Samson & Partner

(56) Entgegenhaltungen:
- DE-A1- 4 440 883
- US-A- 6 073 081

## Beschreibung

Die Erfindung betrifft eine Steuerung für ein Befüll-/Entnahmesystem gemäß dem Oberbegriff des Anspruchs 1.

Tankcontainer sind Transportsysteme zum Transport fließfähiger Medien (Flüssigkeiten, druckverflüssigte Gase, Schüttgüter), welche im intermodalen Verkehr (Schiene, Straße, See) eingesetzt werden. Üblicherweise weisen Tankcontainer ein Befüll-/Entnahmesystem auf, welches aus mehreren im Behälter des Tankcontainers angebrachten Anschlüssen/Öffnungen gebildet wird. Die Anschlüsse weisen dazu in der Regel manuell betätigbare Absperreinrichtungen (Hähne, Klappen, Kugelventile etc.) auf, die zum Befüllen und Entleeren des Behälters wahlweise geöffnet oder geschlossen werden. Die Anschlüsse sind dabei teilweise unter oder über dem Flüssigkeitsspiegel im Behälter angeordnet. Der Tankcontainer wird über eine Förderpumpe bzw. über die Schwerkraft befüllt oder entleert.

Der Füll- oder Entnahmevorgang wird von einer Bedienperson kontrolliert. Dazu liest sie einen Peilstab ab, der in eine Mannlochöffnung hineingehalten wird und der entsprechend dem Füllgrad des Behälters angeordnete Markierungen aufweist. Dazu muß eine Bedienperson in der Regel auf den Tankcontainer steigen. Bei besonders gefährlichen Ladegütern (brennbar, giftig, ätzend) ist diese Art der Füllstandsüberwachung oft nicht möglich bzw. unerwünscht. Bei einem anderen üblichen Verfahren wird der Füllstand durch Wiegen des zu befüllenden oder zu entleerenden Tankcontainers ermittelt. Dazu muß der Tankcontainer ggf. zusammen mit einem Trägerfahrzeug (LKW-Auflieger, Waggon) auf einer entsprechend geeigneten Waage angeordnet werden. Solche Schwerlastwaagen (übliche Tankcontainergewichte bewegen sich im Rahmen von 3.000 bis 36.000 kg) mit einer entsprechenden Genauigkeit sind teuer und nicht immer an den Entnahme- bzw. Füllorten verfügbar.

Aus der DE 44 40 883 A1 als nächstliegendem Stand der Technik, ist eine Steuerung für ein Befüll-/Entnahmesystem gemäß dem Oberbegriff des Anspruchs 1 bekannt. Eine ähnliche Steuerung ist im US-Patent 6,073,081 angegeben.

Davon ausgehend besteht die Aufgabe, eine verbesserte Steuerung für ein Befüll-/Entnahmesystem eines Tankcontainers bereitzustellen, die einfach bedienbar und sicher einen Entnahme- oder einen Befüllzustand bzw. einen anderen Betriebszustand (z.B. Reinigen) eines Tankcontainers steuert.

Diese Aufgabe wird dadurch gelöst, daß eine Steuerungseinrichtung vorgesehen ist, die einen Füllstandssignalgeber umfaßt und auf ein Füllstandssignal.und/oder ein Bedienerkommando hin ein Stellsignal an einen Stellantrieb zum Betätigen der am Hauptanschluß vorgesehenen Absperreinrichtung gibt, um einen Befüll-, einen Entnahme- oder einen anderen Betriebszustand einzuleiten oder zu beenden. Zum Befüllen bzw. zum Entleeren wird der HauptanschluiS an eine Füll- bzw. Entleerleitung angeschlossen, auf ein Bedienerkommando hin gibt die Steuerungseinrichtung ein Stellsignal an den Stellantrieb zum Öffnen der Absperreinrichtung. Der Füllvorgang wird gestartet. Bei Erreichen des gewünschten Füllgrades gibt der F'üllstandssignalgeber ein Füllstandssignal an die Steuerungseinrichtung, welche daraufhin ein Stellsignal an den Stellantrieb zum Schließen der Absperreinrichtung gibt. Wahlweise ist es auch möglich, den Füllvorgang durch ein entsprechendes Bedienerkommando zu beenden. Eine manuelle Betätigung der Absperreinrichtung selbst ist nicht erforderlich. Dabei wird der Betriebszustand einer weiteren Absperreinrichtung am Hauptanschluß in der Steuerung berücksichtigt. Eine solche zusätzliche Absperreinrichtung ist für bestimmte, als besonders gefährlich eingestufte Ladegüter vorgeschrieben, um die Sicherheit gegen versehentliches Auslaufen von Ladegütern zu erhöhen. Durch die Berücksichtigung der Stellung dieser Absperreinrichtung in der Steuerung kann verhindert werden, daß der Befüll- bzw. Entleervorgang, aber auch der Spülvorgang gestartet wird, ohne daß diese zweite Absperreinrichtung ordnungsgemäß geöffnet ist.

Die Weiterbildung gemäß Anspruch 2 betrifft eine Steuerung, die geeignet ist, ein Befüll-/Entnahmesystem zu steuern, das einen hermetisch abgeschlossen Füll-/Entnahmevorgang ermöglicht. Eine solche hermetische Befüllung bzw. Entleerung ist bei solchen Ladegütern erforderlich, die nicht der Atmosphäre ausgesetzt werden dürfen bzw. nicht an die Atmosphäre gelangen dürfen. Insbesondere wird diese Art der Befüllung/Entleerung bei unter Druck verflüssigten Gasen angewendet. Dazu muß neben dem als sog. Flüssigphase ausgebildeten Hauptanschluß ein weiterer als sog. Gasphase ausgebildeter Hilfsanschluß mit den entsprechenden Absperreinrichtungen angesteuert werden. Ein solches Befüll-/Entnahmesystem wird auch als Gaspendelung bezeichnet. Die Steuerung ist dabei so eingerichtet, daß die Steuerungseinrichtung auf das Füllstandssignal bzw. ein Bedienerkommando hin sowohl den ersten Stellantrieb an der ersten Absperreinrichtung und einen zweiten Stellantrieb an der zweiten Absperreinrichtung in gewünschter Weise ansteuert (Schließen/Öffnen).

Gemäß Anspruch 3 ist es auch möglich, eine Förderpumpe in die Steuerung miteinzubinden. So kann verhindert werden, daß weiter Ladegut gefördert wird, obwohl die Absperreinrichtung bereits geschlossen ist bzw. der Behälter vollständig entleert ist. Diese zusätzliche Ansteuerung einer Förderpumpe verhindert eine übermäßige Beanspruchung der Leitungen und Armaturen.

Nach Anspruch 4 kann ein weiterer Betriebszustand, nämlich das Reinigen bzw. Spülen von der Steuerung miterfaßt werden. Dazu wird ein zweiter Hilfsanschluß mit einer entsprechenden Absperreinrichtung und einem Stellantrieb angesteuert, der als Reinigungsanschluß ausgeführt ist. Der Reinigungsanschluß wird dazu mit einer Reinigungsmittelversorgung verbunden und die entsprechenden Absperreinrichtungen (z.B. Hauptanschluß und Reinigungsanschluß) werden auf ein Bedienkommando hin geöffnet. Durch den Reinigungsanschluß tritt Reinigungsmittel, beispielsweise über Sprühköpfe, in den Behälter des Tankcontainers und fließt durch den geöffneten Hauptanschluß wieder ab. Nach dem Reinigen werden beide Absperreinrichtungen auf ein entsprechendes Bedienerkommando hin an der Steuerungseinrichtung wieder geschlossen. Gemäß Anspruch 5 kann die Steuerung dadurch weiter verfeinert werden, indem neben dem Füllstandssignalgeber weitere Betriebszustandssignalgeber vorgesehen sind, die Betriebszustandssignale der Absperreinrichtungen (offen, geschlossen, Öffnungsgrad) bzw. die der Förderpumpe (n) an die Steuerungseinrichtung abgeben. Dadurch ist es z.B. möglich, die Steuerung so einzurichten, daß z.B. eine Förderpumpe zum Befüllen erst dann eingeschaltet werden kann, wenn durch ein entsprechendes Signal verifiziert ist, daß sich die Absperreinrichtungen in einem gewünschten Betriebszustand befinden.

Die Weiterbildung gemäß Anspruch 6 betrifft die bedienerfreundliche Ausgestaltung der Steuerung, und gemäß Anspruch 7 eine Einrichtung der Steuerung für insbesondere bei Tankcontainern typische Betriebszustände bzw. Betriebszustandsänderungen.

Die Weiterbildungen gemäß Anspruch 8 bis 10 betreffen die getrennte Übertragung der Steuerungs-, Betriebszustands- und Stellsignale einerseits und der Stellenergie andererseits. Dabei erleichtert die hydraulische und/oder pneumatische Betätigung der Stellantriebe über ein Stellfluid den Einsatz einer entsprechenden Steuerung in besonders feuer- und explosionsgefährdeten Bereichen. Nach Anspruch 9 kann dabei die Zufuhr des Stellfluids über ein elektromagnetisch betätigtes Stellventil am Stellantrieb selbst vorgesehen sein oder nach Anspruch 10 über einen ebenfalls vorzugsweise elektromagnetisch betätigten Ventilblock, der nahe der Steuerung selbst und entfernt von den Stellantrieben angeordnet sein kann. Damit können z.B. die Stellantriebe stromfrei betätigt werden.

Die Ansprüche 12-14 betreffen typische Ausgestaltungen eines Tankcontainers mit einer entsprechenden Steuerung, der gemäß Anspruch 12 für eine Gaspendelung eingerichtet ist, nach Anspruch 13 mit einem Reinigungsanschluß versehen ist und gemäß Anspruch 14 eine eigene Förderpumpe aufweist.

Ein Ausführungsbeispiel der vorliegenden Erfindung wird nun anhand der beigefügten Zeichnungen erläutert, in denen
- Fig. 1: eine Seitenansicht eines erfindungsgemäßen Tankcontainers zeigt;
- Fig. 2: eine Draufsicht des in Fig. 1 dargestellten Tankcontainers zeigt;
- Fig. 3: eine schematische Darstellung eines Befüll-/ Entnahmesystems mit einer erfindungsgemäßen Steuerung zeigt; und
- Fig. 4: einen schematischen Grundaufbau einer erfindungsgemäßen Steuerung zeigt.

Fig. 1 und 2 zeigen einen erfindungsgemäßen Tankcontainer. Der Tankcontainer 1 umfaßt einen Behälter 2, der über einen Sattel 3 mit Eckbeschlägen 4 verbunden ist. Die Oberseite ist mit einem Laufsteg 5 versehen, der über jeweils stirnseitig angeordnete Leitern 6 zugänglich ist.

Zum Befüllen, Entleeren und Reinigen bzw. zur Wartung und zum Gewährleisten der Betriebssicherheit ist der Tankcontainer 1 mit folgenden Anschlüssen versehen (diese Anschlüsse sind auch schematisch in Fig. 3 dargestellt): Zum Befüllen und Entleeren weist der Tankcontainer 1 an einem unteren stirnseitigen Ende eine Untenentleerung 7 auf, die aus einem in Verlängerung der Tanksohle angeordneten Bodenventil 8, einer mit dieser über ein Rohrstück 9 verbundenen Absperrklappe 10 und einer über ein weiteres Rohrstück 11 mit der Absperrklappe 10 verbundenen Anschlußkupplung 12 besteht. Zwischen der Anschlußkupplung 12 und der Absperrklappe 10 ist eine Schaulaterne 13 angeordnet, über die ein durchfließendes Medium erkennbar ist. Die Absperrklappe 10 ist mit einem Stellantrieb 14 sowie einem Stellungsanzeiger 15 angeordnet.

Im Tankscheitel ist ein Gaspendelanschluß 16 angeordnet, der über eine Absperrklappe 17 verschlossen bzw. geöffnet werden kann, wobei die Absperrklappe 17 ebenfalls mit einem zweiten Stellantrieb 18 und einem Stellungsanzeiger 19 versehen ist. Von der Absperrklappe 17 ausgehend ist ein Rohr 20 nach unten in einen Anschlußbereich 21 geführt, wo es in einer Anschlußkupplung 22 endet.

Ebenfalls im Tankscheitel sind zwei Spülanschlüsse 23 vorgesehen, von denen jeweils ein Spülkopf 24 ins Innere des Behälters 2 ragt. Die Spülanschlüsse 23 sind jeweils mit einem Kugelhahn 24' verschließbar, wobei jeder Kugelhahn 24' einen Stellantrieb 25 und eine Stellungsanzeige 26 aufweist. Die Kugelhähne 24' sind über einen flexiblen Schlauch 27' mit dem Spülanschluß 23 verbunden. Von den Kugelhähnen 24' ausgehend führt eine Spülleitung 28 nach unten in den Anschlußbereich 21 und führt über einen weiteren Kugelhahn 30 zu einer Anschlußkupplung 31. Die Anschlußkupplung 31 ist über eine Bypassleitung 32 und einen dazwischen angeordneten Kugelhahn 33 mit dem Rohrstück 9 verbunden. Vom Rohrstück 9 abgehend ist eine Probeentnahmeleitung 34 vorgesehen, die mit einem Kugelhahn 35 verschließbar ist. Die Anschlußkupplungen 12, 22 und 31, die Schaulaterne 13, die Kugelhähne 30, 33 und 35 sowie die Absperrklappe 10 mit dem Stellantrieb 14 und dem Stellanzeiger 15 sind im Anschlußbereich 21 angeordnet und dort zugänglich.

Im Tankscheitel ist über einen Anschluß 36 ein Füllstandssignalgeber 37 in das Innere des Behälters 2 hineinragend angeordnet. Weiterhin sind im Scheitelbereich ein Mannloch 38, ein Sicherheitsventil 39 und ein Reserveanschluß 40 angeordnet.

Die Stellungsanzeiger 15, 19 und 26 und der Füllstandssignalgeber 37 sind über eine Signalleitung 41 mit einer Steuerungseinrichtung 42 verbunden. Das Bodenventil 8 ist ebenfalls mit einer Stellungsanzeige 43 versehen, die ebenfalls die optional über die Signalleitung 41 mit der Steuerungseinrichtung 42 verbunden ist.

Die Stellantriebe 14, 18 und 25 sind mit einer nichtdargestellten Druckluftleitung verbunden, die in einem Druckluftanschluß 44 endet (Fig. 1). Die Druckluftzufuhr zu den Stellantrieben 14, 18 und 25 wird über ebenfalls mit der Signalleitung 41 ansteuerbare (nicht dargestellte) Magnetventile über die Steuerungseinrichtung 42 geregelt. Die Steuerungseinrichtung 42 ist in einem Schaltschrank 45 angeordnet, der zusammen mit dem Druckluftanschluß 44, einem Stromanschluß 46 und einem Pumpenanschluß 47 in einem Steuerungsbereich 48 im unteren Bereich des Tankcontainers angeordnet. Über den Pumpenanschluß 47 kann die Steuerungseinrichtung 42 mit einer externen Pumpe (nicht dargestellt) verbunden werden. Über die Verbindungsleitung können dabei Steuerungssignale an die Pumpe gegeben werden bzw. Betriebszustandssignale von der Pumpe empfangen werden.

Fig. 4 zeigt den schematischen Aufbau der Steuerungseinrichtung 42, die ein Prozessorelement 50 und einen Programmspeicher 51 sowie ein Benutzer-Interface 52 aufweist. Das Benutzer-Interface 52 ist mit einem Schlüsselschalter 53, einem Wahlschalter 54, einem Not-Aus-Taster 55, einer Betriebsleuchte 56 und einer Anzeigeleuchte 57, welche die Stellung des Bodenventils 8 und/oder der Absperrklappe 10 anzeigt, versehen. Über eine Schnittstelle 60 kann die Steuerung programmiert bzw. umprogrammiert werden. Die Prozessoreinheit 50 ist mit der Signalleitung 41 verbunden sowie mit der Pumpensteuerungsleitung 47. Es können auch weitere Signalleitungen, zum Beispiel zur Steuerung eines zentralen Pneumatiksteuerungsblocks vorgesehen sein.

Nachfolgend werden die Betriebszustände beschrieben, die mit der erfindungsgemäßen Steuerung ausgeführt werden können:

### 1. Befüllen mit externer Pumpe

Die Steuerungseinheit 42 wird über den Stromanschluß 46 mit Energie versorgt und die externe Pumpe wird über den Pumpenanschluß 47 mit der Steuerungseinheit 42 verbunden. Die Anschlußkupplung 12 wird mit einer zur Pumpe führenden Füllleitung verbunden und die Anschlußkupplung 22 wird mit der Gaspendelleitung verbunden. Der Druckluftanschluß 44 wird mit der Druckluftversorgung verbunden. Der Wahlschalter 54 wird auf die Betriebsart "Befüllen" gestellt und mit dem Schlüsselschalter 53 wird der Befüllvorgang gestartet. Dabei wird über die Signalleitung 41 ein entsprechendes Steuersignal an den Stellantrieb 14 und den Stellantrieb 18 gegeben. Die Druckluftzufuhr wird freigeschaltet und die Absperrklappe 10 sowie die Absperrklappe 17 werden geöffnet. Nach dem Öffnen der Absperrklappen 10 und 17 geben die Stellanzeigen 15 und 19 ein Zustandssignal an die Steuerung 42. Wenn die Zustandssignale der Stellungsanzeigen 43 15 und 19 angeben, daß die betreffenden Absperrklappen 10 und 17 bzw. das Bodenventil 8 geöffnet sind, wird ein Signal zum Start der Pumpe über den Anschluß 47 abgegeben. Der Füllvorgang beginnt. Wenn der Flüssigkeitsspiegel im Behälter 2 den Füllstandssignalgeber 37 erreicht, gibt dieser ein Füllstandssignal über die Leitung 41 an die Steuerung 42, die auf dieses Signal hin entsprechende Steuerungssignale an die Stellantriebe 18 und 14 zum Schließen der Absperrklappen 10 und 17 gibt sowie ein entsprechendes Signal an die Pumpe zum Unterbrechen der Förderung. Der Füllvorgang kann ebenfalls durch die Betätigung des Not-Aus-Tasters 55 unterbrochen werden. Die Betätigung des Not-Aus-Tasters 55 bewirkt, daß alle angesteuerten Absperrklappen 10 und 17 sich schließen.

### 2. Entleeren mit externer Pumpe

Alle Anschlüsse 12, 22, 47, 44 und 46 werden wie beim Füllen mit den entsprechenden Leitungen verbunden. Der Wahlschalter 54 wird auf den Betriebszustand "Entleeren" geschaltet. Das Bodenventil 8 wird geöffnet. Mit dem Schlüsselschalter 53 wird der Entleervorgang gestartet. Bei Vorliegen eines entsprechenden Signals der zum Bodenventil 8 gehörigen Stellungsanzeige 43 gibt die Steuerung 42 Steuersignale an die Stellantriebe 14 und 18 zum Öffnen der Absperrklappen 10 und 17 und gibt dann auf ein entsprechendes Stellungssignal der Stellungsanzeigen 15 und 19 ein Steuersignal an die Entleerungspumpe. Der Entleerungsvorgang kann an der Schaulaterne 13 überwacht werden und ggf. über den Not-Aus-Taster 55 beendet werden. Die Steuerung 42 gibt dann entsprechende Steuerungssignale an die Stellantriebe 14 und 18 sowie die Pumpe. Die Stellantriebe 14 und 18 schließen die Absperrklappen 10 und 17. Die externe Förderpumpe wird abgestellt. Nach dem Schließen des Bodenventils 8 erlischt die Anzeigeleuchte 57. Der Entleervorgang ist abgeschlossen.

### 3. Reinigen/Spülen mit externer Pumpe

Die Anschlußkupplung 31 wird mit der Reinigungsmittelzufuhr bzw. der Spülleitung verbunden. Das Bodenventil 8 wird geöffnet. Der Kugelhahn 33 in der Bypass-Leitung 32 geschlossen. Über den Wahlschalter 54 wird die Betriebsart Reinigen/Spülen gewählt. Bei der Inbetriebnahme über den Schlüsselschalter 53 gibt die Steuerungseinrichtung 42 Steuersignale an die Stellantriebe 14, 18 und 25 zum Öffnen der Absperrklappen 10 und 17 sowie der Kugelhähne 24' und ein Steuersignal an die Reinigungsmittel/Spülpumpe, die über die Spülanschlüsse 23 Reinigungsmittel bzw. Spülmedium zuführt. Das Spülmedium sammelt sich in der Tanksohle und läuft über die Unten-Entlehrung 7 ab. Dämpfe können über den Gaspendelanschluß 16 entweichen. Der Spülvorgang wird über den Not-Aus-Taster 55 beendet. Die Reinigungs-Spülmittelpumpe wird über ein entsprechendes Signal abgeschaltet. Die Stellantriebe 14, 18 und 25 erhalten ein Signal zum Schließen der Absperrklappen 10, 18 und der Kugelhähne 24'.

Neben den oben beschriebenen Betriebszuständen kann die Steuerung an andere gewünschte Betriebszustände angepaßt werden. Der im Ausführungsbeispiel beschriebene Füllstandssignalgeber 37 ist als Grenzstandgeber ausgeführt, der beispielsweise auf dem Vibrationsprinzip beruht. Solche Geber können beispielsweise auch nach dem Ultraschall-Prinzip, kapazitiv, radiometrisch oder konduktiv arbeiten. Es ist auch möglich, eine ein kontinuierliches Füllstandssignal an die Steuerungseinrichtung 42 abzugeben, an der dann beispielsweise eine Entnahme- bzw. Füllmenge einstellbar sein kann.

Im Ausführungsbeispiel ist das Bodenventil 8 handbetätigt, aber erfindungsgemäß mit einer Stellanzeige 43 versehen, die optional mit der Steuerung verbunden ist. Das Bodenventil 8 kann aber auch mit einem ansteuerbaren Stellantrieb versehen werden, welcher über die Steuerungseinrichtung 42 ansteuerbar ist. Es ist auch möglich, die Steuerungseinrichtung mit einem Anschluß für einen Wegfahr-Detektor zu versehen, der dazu dient, den Befüll-, Entleerungs- oder Spülvorgang sofort zu beenden, wenn sich ein Fahrzeug, auf dem sich der Tankcontainer 1 befindet, aus der vorgesehenen Position hinaus bewegt. Mit einer solchen zusätzlichen Sicherung wird verhindert, daß Ladegut aus einem Behälter austritt, wenn die Verbindung zur Unten-Entleerung 7 abgerissen wird bzw. eine angeschlossene Pumpe weiter Medium aus einem abgerissenen Anschluß pumpt.

Im Ausführungsbeispiel ist zur Überwachung des Entleerungsvorgangs ein Schauglas 13 vorgesehen. Dieses kann auch durch einen mit der Steuerungseinrichtung 42 verbundenen Durchflußmesser ersetzt werden, welcher dann zum Beispiel bei vollständiger Entleerung des Behälters ein entsprechendes Steuerungssignal zum Schließen der entsprechenden Anschlüsse veranlaßt.

Neben der beschriebenen Entnahme und Befüllung über die Unten-Entleerung 7 ist es auch möglich, den Behälter über eine Steigrohranordnung zu Befüllen und/oder zu Entleeren.

Es ist auch möglich, die Betätigung der Stellantriebe elektrisch vorzunehmen. Die Steuer- und Stellsignale können auch auf andere geeignete Weise zwischen Steuerungseinrichtung 42 und den entsprechenden Elementen übertragen werden (z.B. über Funk).

Weitere Ausführungen und Modifikationen der vorliegenden Erfindung ergeben sich für den Fachmann im Rahmen der anhängenden Schutzansprüche.

## Patentansprüche

1. Steuerung für ein Befüll-/Entnahmesystem eines Tankcontainers (1), welche einen Hauptanschluß (7) mit einer ersten Absperreinrichtung (10), die mit einem ersten Stellantrieb (14) versehen ist, aufweist
und eine Steuerungseinrichtung (42), welche einen Füllstandssignalgeber (37) umfaßt und auf ein Füllstandssignal und/oder ein Bedienerkommando hin ein Stellsignal an den Stellantrieb (14) zum Betätigen der ersten Absperreinrichtung (10) gibt, um einen Befüll-, einen Entnahme- oder einen anderen Betriebszustand einzuleiten oder zu beenden, **dadurch gekennzeichnet, daß** der Hauptanschluß (7) mit einer weiteren Absperreinrichtung (8) versehen ist, die mit einem Betriebszustandssignalgeber (43) versehen ist, der ein der Stellung der weiteren Absperreinrichtung (8) entsprechendes Betriebszustandssignal an die Steuerungseinrichtung (42) abgibt.

2. Steuerung nach Anspruch 1, bei welcher der Hauptanschluß (7) vorzugsweise als Flüssigphasenanschluß ausgeführt ist und das Befüll-/Entnahmesystem einen ersten Hilfsanschluß (16) mit einer zweiten Absperreinrichtung (17) aufweist, welcher mit einem zweiten Stellantrieb (18) versehen ist, und die Steuerungseinrichtung (42) auf das Füllstandssignal und/oder ein Bedienerkommando hin ein Stellsignal an den zweiten Stellantrieb (18) zum Betätigen der zweiten Absperreinrichtung (17) gibt, wobei der erste Hilfsanschluß (16) vorzugsweise als Gasphasenanschluß ausgeführt ist.

3. Steuerung nach Anspruch 1 oder 2, bei welcher die Steuerungseinrichtung (42) auf das Füllstandssignal und/oder ein Bedienerkommando hin den Betriebszustand einer mit dem Hauptanschluß (7) und/oder dem ersten Hilfsanschluß (16) gekoppelten Förderpumpe steuert.

4. Steuerung nach einem der vorhergehenden Ansprüche, bei welcher ein zweiter Hilfsanschluß (23) mit einer dritten Absperreinrichtung (24') versehen ist, die einen dritten Stellantrieb (25) aufweist, wobei der zweite Hilfsanschluß (23) vorzugsweise als Spül- bzw. Reinigungsanschluß ausgeführt ist, und die Steuerungseinrichtung (42) auf ein Bedienkommando hin ein Stellsignal an den dritten Stellantrieb (25) gibt, um die dritte Absperreinrichtung (24') zu betätigen, um einen Reinigungs-/Spülvorgang zu beenden oder zu starten.

5. Steuerung nach einem der vorhergehenden Ansprüche, bei welcher mindestens einer der Stellantriebe (14, 18, 25) oder eine der Absperreinrichtungen (10, 17, 24') und/oder eine der Förderpumpen einen Betriebszustandssignalgeber (15, 19, 26) aufweist, welcher ein der Stellung der Absperreinrichtung bzw. dem Betriebszustand der Pumpe entsprechendes Betriebszustandssignal an die Steuerungseinrichtung (42) abgibt.

6. Steuerung nach einem der vorhergehenden Ansprüche, bei welcher die Steuerungseinrichtung (42) eine Bedienerschnittstelle (52) aufweist, welche mindestens eine Betriebszustandsanzeige (56, 57) und/oder eine Eingabevorrichtung (53, 54, 55) für Bedienerkommandos aufweist.

7. Steuerung nach einem der vorhergehenden Ansprüche, bei welcher die Steuerungseinrichtung (42) so einrichtbar ist, daß sie mindestens einen der nachfolgenden Betriebszustände einleiten oder beenden kann: Befüllen, Entleeren, Spülen/Reinigen, Schließen der Absperreinrichtung und Abstellen/Anstellen einer Förderpumpe.

8. Steuerung nach einem der vorhergehenden Ansprüche, bei welcher die Steuerungs-, Betriebszustands- und Stellsignale elektrisch übertragen werden und die Stellenergie zum Betätigen der Stellantriebe (14, 18, 25) hydraulisch und/oder pneumatisch mittels eines Stellfluids aufgebracht wird.

9. Steuerung nach einem der vorhergehenden Ansprüche, bei welcher am Stellantrieb (14, 18, 25) ein elektromagnetisch betätigtes Stellventil vorgesehen ist, um die Zufuhr des Stellfluids zu regeln.

10. Steuerung nach einem der Ansprüche 1 bis 9, bei welcher die Steuerungseinrichtung (42) einen Ventilblock aufweist, welcher die Zufuhr des Stellfluids zum Stellantrieb (14, 18, 25) regelt.

11. Tankcontainer (1) mit einem Behälter (2), aufweisend:
einen als Flüssigphasenanschluß eingerichteten Hauptanschluß (7) mit einer Absperreinrichtung (10), die mit einem Stellantrieb (14) versehen ist,
einen als Gasphasenanschluß ausgeführten ersten Hilfsanschluß (16) mit einer zweiten Absperreinrichtung (17), die mit einem zweiten Stellantrieb (18) versehen ist,
einen Füllstandsanschluß (36) mit einem Füllstandssignalgeber (37), der die Füllhöhe eines Mediums im Behälter (2) erfaßt, und
eine Steuerung nach einem der vorhergehenden Ansprüche.

12. Tankcontainer nach Anspruch 11, zusätzlich aufweisend einen als Reinigungsanschluß ausgeführten zweiten Hilfsanschluß (23) mit einer dritten Absperreinrichtung (24'), die mit einem dritten Stellantrieb (25) vorgesehen ist.

13. Tankcontainer nach Anspruch 12, welcher eine dem Hauptanschluß (7) und/oder eine dem ersten Hilfsanschluß (16) und/oder eine dem zweiten Hilfsanschluß (23) zugeordnete Förderpumpe aufweist.

## Claims

1. Controller for a filling/withdrawal system of a tank container (1), comprising a main connection (7) with a first shut-off device (10) which is provided with a first actuator (14), and a control device (42) which comprises a filling level signal generator (37) and which, in response to a filling level signal and/or a user command, outputs an actuating signal to the actuator (14) in order to actuate the first shut-off device (10) so as to start or end a filling, withdrawal or other operating state, **characterised in that** the main connection (7) is provided with a further shut-off device (8) which is provided with an operating state signal generator (43) which outputs to the control device (42) an operating state signal corresponding to the position of the further shut-off device (8).

2. Controller according to claim 1, in which the main connection (7) is preferably configured as a liquid-phase connection and the filling/withdrawal system comprises a first auxiliary connection (16) with a second shut-off device (17) which is provided with a second actuator (18), and the control device (42), in response to the filling level signal and/or a user command, outputs an actuating signal to the second actuator (18) in order to actuate the second shut-off device (17), wherein the first auxiliary connection (16) is configured as a gas-phase connection.

3. Controller according to claim 1 or 2, in which the control device (42), in response to the filling level signal and/or a user command, controls the operating state of a feed pump coupled to the main connection (7) and/or the first auxiliary connection (16).

4. Controller according to one of the preceding claims, in which a second auxiliary connection (23) is provided with a third shut-off device (24') which comprises a third actuator (25), wherein the second auxiliary connection (23) is preferably configured as a flushing or cleaning connection, and the control device (42), in response to a user command, outputs an actuating signal to the third actuator (25) in order to actuate the third shut-off device (24') so as to end or start a cleaning/flushing process.

5. Controller according to one of the preceding claims, in which at least one of the actuators (14, 18, 25) or one of the shut-off devices (10, 17, 24') and/or one of the feed pumps comprises an operating state signal generator (15, 19, 26) which outputs to the control device (42) an operating state signal corresponding to the position of the shut-off device or to the operating state of the pump.

6. Controller according to one of the preceding claims, in which the control device (42) has a user interface (52) which comprises at least one operating state indicator (56, 57) and/or an input device (53, 54, 55) for user commands.

7. Controller according to one of the preceding claims, in which the control device (42) can be set up in such a way that it can start or end at least one of the following operating states: filling, emptying, flushing/cleaning, closing the shut-off device and switching a feed pump on and off.

8. Controller according to one of the preceding claims, in which the control signals, operating state signals and actuating signals are transmitted electrically, and the actuating energy for actuating the actuators (14, 18, 25) is applied hydraulically and/or pneumatically by means of an actuating fluid.

9. Controller according to one of the preceding claims, in which an electromagnetic actuating valve is provided on the actuator (14, 18, 25) in order to regulate the supply of actuating fluid.

10. Controller according to one of claims 1 to 9, in which the control device (42) comprises a valve block which regulates the supply of actuating fluid to the actuator (14, 18, 25).

11. Tank container (1) with a vessel (2), comprising:
a main connection (7) configured as a liquid-phase connection with a shut-off device (10) which is provided with an actuator (14),
a first auxiliary connection (16) configured as a gas-phase connection with a second shut-off device (17) which is provided with a second actuator (18),
a filling level connection (36) with a filling level signal generator (37) which detects the filling level of a medium in the vessel (2), and
a controller according to one of the preceding claims.

12. Tank container according to claim 11, additionally comprising a second auxiliary connection (23) configured as a cleaning connection with a third shut-off device (24') which is provided with a third actuator (25).

13. Tank container according to claim 12, which comprises a feed pump assigned to the main connection (7) and/or a feed pump assigned to the first auxiliary connection (16) and/or a feed pump assigned to the second auxiliary connection (23).

## Revendications

1. Commande pour un système de remplissage/soutirage d'un conteneur-citerne (1), laquelle présente un raccord principal (7) avec un premier dispositif de retenue (10) muni d'un premier actionneur (14),
et un dispositif de commande (42) comprenant un émetteur de signal de niveau (37) et délivrant suite à un signal de niveau et/ou à une commande d'opérateur un signal d'actionnement à l'actionneur (14) pour l'actionnement du premier dispositif de retenue (10), afin de lancer ou d'arrêter un état de service de remplissage, un état de service de soutirage ou un autre état de service, **caractérisée en ce que** le raccord principal (7) est pourvu d'un autre dispositif de retenue (8) muni d'un émetteur de signal d'état de service (43) qui délivre au dispositif de commande (42) un signal d'état de service correspondant à la position de l'autre dispositif de retenue (8).

2. Commande selon la revendication 1, où le raccord principal (7) est réalisé de préférence comme raccord pour phase liquide et où le système de remplissage/soutirage comporte un premier raccord auxiliaire (16) avec un deuxième dispositif de retenue (17), lequel est muni d'un deuxième actionneur (18), et où le dispositif de commande (42) délivre suite au signal de niveau et/ou à une commande d'opérateur un signal d'actionnement au deuxième actionneur (18) pour l'actionnement du deuxième dispositif de retenue (17), le premier raccord auxiliaire (16) étant réalisé de préférence comme raccord pour phase gazeuse.

3. Commande selon la revendication 1 ou la revendication 2, où, suite au signal de niveau et/ou à une commande d'opérateur, le dispositif de commande (42) commande l'état de service d'une pompe de refoulement couplée au raccord principal (7) et/ou au premier raccord auxiliaire (14).

4. Commande selon l'une des revendications précédentes, où un deuxième raccord auxiliaire (23) est pourvu d'un troisième dispositif de retenue (24') muni d'un troisième actionneur (25), le deuxième raccord auxiliaire (23) étant réalisé de préférence comme raccord de rinçage ou de nettoyage, et le dispositif de commande (42) délivrant suite à une commande d'opérateur un signal d'actionnement au troisième actionneur (25) pour l'actionnement du troisième dispositif de retenue (24'), afin de lancer ou d'arrêter un processus de nettoyage/de rinçage.

5. Commande selon l'une des revendications précédentes, où au moins un des actionneurs (14, 18, 25) ou un des dispositifs de retenue (10, 17, 24') et/ou une des pompes de refoulement comporte un émetteur de signal d'état de service (13, 19, 26) délivrant au dispositif de commande (42) un signal d'état de service correspondant à la position du dispositif de retenue ou à l'état de service de la pompe.

6. Commande selon l'une des revendications précédentes, où le dispositif de commande (42) comporte une interface d'opérateur (52), laquelle comporte au moins une indication d'état de service (56, 57) et/ou un dispositif de saisie (53, 54, 55) pour des instructions d'opérateur.

7. Commande selon l'une des revendications précédentes, où le dispositif de commande (42) est réglable de manière à pouvoir lancer ou arrêter au moins un des états de service suivantes :
remplissage, vidange, rinçage/nettoyage, fermeture du dispositif de retenue et mise en marche/arrêt d'une pompe de refoulement.

8. Commande selon l'une des revendications précédentes, où les signaux de commande, d'état de service et d'actionnement sont électriquement transmis et où l'énergie d'actionnement pour l'actionnement des actionneurs (14, 18, 25) est hydrauliquement et/ou pneumatiquement appliquée au moyen d'un fluide d'actionnement.

9. Commande selon l'une des revendications précédentes, où une vanne de réglage à actionnement électromagnétique est prévue sur l'actionneur (14, 18, 25) pour réguler l'amenée du fluide d'actionnement.

10. Commande selon l'une des revendications 1 à 9, où le dispositif de commande (42) comporte un bloc de vannes qui régule l'amenée du fluide d'actionnement à l'actionneur (14, 18, 25).

11. Conteneur-citerne (1) avec un réservoir (2) comportant :
➢ un raccord principal (7) exécuté comme raccord
pour phase liquide avec un dispositif de retenue (10) muni d'un actionneur (14),
➢ un premier raccord auxiliaire (16) réalisé
comme raccord pour phase gazeuse avec un deuxième dispositif de retenue (17) muni d'un deuxième actionneur (18),
➢ un raccord de niveau (36) avec un émetteur de
signal de niveau (37) saisissant la hauteur de remplissage d'un milieu dans le réservoir (2), et
➢ une commande selon l'une des revendications précédentes.

12. Conteneur-citerne selon la revendication 11, comportant en outre un deuxième raccord auxiliaire (23) réalisé comme raccord de nettoyage avec un troisième dispositif de retenue (24') muni d'un troisième actionneur (25).

13. Conteneur-citerne selon la revendication 12, comportant une pompe de refoulement affectée au raccord principal (7) et/ou une pompe de refoulement affectée au premier raccord auxiliaire (16) et/ou une pompe de refoulement affectée au deuxième raccord auxiliaire (23).
